# EUROPÄISCHE PATENTSCHRIFT

(11) **EP 0 158 729 B1**
(45) Veröffentlichungstag und Bekanntmachung des Hinweises auf die Patenterteilung: **02.03.1988**
(21) Anmeldenummer: 84115575.7
(22) Anmeldetag: 17.12.1984
(51) Int. Cl.: H01H 1/20

(54) **Kontaktanordnung für ein Schaltgerät**
Contact arrangement for a switchgear
Montage de contact pour un appareil interrupteur

(30) Priorität: 29.03.1984 DE 3411687
(43) Veröffentlichungstag der Anmeldung: 23.10.1985
(73) Patentinhaber: SIEMENS AKTIENGESELLSCHAFT, 80333 München (DE)
(72) Erfinder: Drexler, Johann, D-8460 Schwandorf (DE); Flierl, Erwin, D-8451 Kümmersbruck (DE)

(56) Entgegenhaltungen:
- DE-A- 1 765 920
- FR-A- 2 205 724
- FR-A- 2 410 348
- US-A- 3 448 226
- US-A- 3 864 652

## Beschreibung

Die Erfindung bezieht sich auf eine Kontaktanordnung für ein Schaltgerät mit Mehrfachunterbrechung durch parallel geschaltete Kontaktberührungsstellen zweier in einem Kontaktbetätigungsglied über einen Federteller für die Kontaktdruckfeder geführter Kontaktbrücken, wobei der Federteller quer zur Federungsrichtung Einschnitte hat, in die die Kontaktbrücken mit dem Federteller verrastbar quer zu ihrer Längsrichtung einschiebbar sind.

Bei einer bekannten Kontaktanordnung der obengenannten Art (DE-C-22 53 918) wird der Federteller mit ebenen Flächen im Kontaktbetätigungsglied geführt. Zur Anpassung der einzelnen Kontaktbrücken an die Gegenkontakte haben die Kontaktbrücken im Federteller ein relativ großes Spiel, und sie sind selbst auch elastisch ausgeführt. Der vorliegenden Erfindung liegt die Aufgabe zugrunde, ein Verkanten des Federtellers in der Schieberführung zu vermeiden und eine sichere Kontaktgabe der beiden Kontaktbrücken auch bei nicht gleichmäßigen Fluchten der beiden Festkontaktstücke zu ermöglichen. Dies wird auf einfache Weise dadurch erreicht, daß. der Federteller zumindest an zwei gegenüberliegenden. quer zur Längsrichtung der Kontaktbrücke verlaufenden Gleitflächen des Federtellers im Kontaktbetätigungsglied gerundet ist. Um das Kippen der Kontaktbrücken in mehreren Richtungen jedoch bei seitlicher Führung des Federtellers zu ermöglichen ist es vorteilhaft, wenn der Federteller über die Längsseiten der Kontaktbrücken hinausragt und von dem Kontaktbeätigungsglied U-förmig umgriffen wird und im überragenden Bereich an jeweils beiden senkrecht zueinander liegenden Gleitflächen gerundet ist. Zum Einbringen der Kontaktbrücken in den Federteller bei guten Gleiteigenschaften im Kontaktbetätigungsglied hat es sich als vorteilhaft erwiesen, wenn der Federteller aus thermoplastischem Formstoff besteht. Um eine gute Auflage für die Feder im Federteller zu schaffen und zusätzlich das Umsetzen des Federtellers um 180° zur Erzielung von Schließer- bzw. Öffnerkontakten zu ermöglichen ist es weiterhin vorteilhaft, wenn der Federteller im wesentlichen H-förmigen Querschnitt hat. An beiden Längsseiten des H sind hier Ausnehmungen für die Feder vorgesehen.

Anhand der Zeichnung wird ein Ausführungsbeispiel gemäß der Erfindung beschrieben und die Wirkungsweise näher erläutert.

Es zeigen :
Fig. 1 eine Draufsicht auf die in den Federteller eingesetzten Kontaktbrücken mit Kontaktbetätigungsglied, zum Teil im Schnitt,
Fig. 2 eine Vorderansicht auf die Kontaktanordnung nach Fig. 1, ebenfalls teilweise im Schnitt, und
Fig. 3 eine Seitenansicht auf die Anordnung nach Fig. 1, ebenfalls teilweise im Schnitt.

Die in der Zeichnung dargestellte Kontaktanordnung für ein nicht näher dargestelltes Schaltgerät mit Mehrfachunterbrechung besteht aus zwei Kontaktbrücken 1, 2, die mit den die Kontaktberührungsstellen bildenden Kontaktauflagen 3 versehen sind, dem Federteller 4, der Kontaktdruckfeder 5 und dem eigentlichen Kontaktbetätigungsglied 6. Das Kontaktbetätigungsglied 6 hat eine fensterförmige Öffnung 7, an deren einer Seite sich die Kontaktdruckfeder 5 abstützt und an deren anderer Seite - wie Fig. 3 zeigt - die Kontaktbrücken 1 und 2 über den Federteller 4 anliegen. Der Federteller hat seitlich Einschnitte 8, in die die Kontaktbrücken 1 und 2 eingeschoben werden ; Noppen 9 an den Kontaktbrücken 1, 2 rasten hierbei in entsprechende seitenförmige Ausnehmungen 10 in den Federteller 4 ein, so daß eine gewisse Beweglichkeit der Kontaktbrücken 1, 2 gegenüber dem Federteller 4 erhalben bleibt. Eine verschiebung ist jedoch ausgeschlossen. Wie die Fig. 1 zeigt, ragt der Federteller mit dem Teil 11 über die Längsseiten der Kontaktbrücken 1, 2 hinaus. Die Teile 11 werden von U-förmigen Aussparungen 12 in den Seitenwänden des Kontaktbetätigungsgliedes umragt, so daß der Federteller sowohl an den Seitenwänden 13 der fensterförmigen Öffnung 7 als auch an den hierzu senkrecht verlaufenden Wänden 14 gleitend geführt sind. Die den Seitenwänden 13 bzw. 14 zugewandten Gleitflächen 15 des Federtellers sind sowohl in bezug auf die Seitenwand 13 als auch in bezug auf die Seitenwand 14 gerundet. Hierdurch ergibt sich die Möglichkeit, daß die Kontaktbrücke sowohl in Längsrichtung mitsamt dem Federteller als auch quer dazu kippen, d. h. sich bewegen kann, so daß sich die Kontaktbrücken einerseits an schiefstehende Festkontaktteile 16 als auch um seine Längsachse zum Ausgleich von Toleranzen drehen kann. Die beiden Schwenkrichtungen sind durch die Pfeile 17 in Fig. 1 und 18 in Fig. 3 dargestellt.

Durch die Pendelmöglichkeit des Federtellers ergibt sich somit eine optimale Anpassung der Kontaktbrücken an die Festkontaktteile, ohne daß hierbei ein Verklemmen des Federtellers in der Führung zu befürchten ist. Zum Einbringen der Federteller in das Kontaktbetätigungsglied ist dieses hier in ein Unterteil 19 und ein Oberteil 20 aufgeteilt, das beispielsweise über Schnappverbindungen nach Einlegen der Feder in den Federteller mit den Kontaktbrücken zusammengefügt werden kann.

## Patentansprüche

1. Kontaktanordnung für ein Schaltgerät mit Mehrfachunterbrechung durch parallel geschaltete Kontaktberührungsstellen zweier in einem Kontaktbetätigungsglied (6) über einen Federteller (4) für die Kontaktdruckfeder (5) geführter Kontaktbrücken (12), wobei der Federteller (4) quer zur Federungsrichtung Einschnitte (8) hat, in die die Kontaktbrücken (12) mit dem Federteller (4) verrastbar quer zu ihrer Längsrichtung einschiebbar sind, dadurch gekennzeichnet, daß der Federteller (4) zumindest an zwei gegenüberliegenden, quer zur Längsrichtung der Kontaktbrücke (1, 2) verlaufenden Gleitflächen (15) des Federtellers (4) im Kontaktbetätigungsglied (6) gerundet ist.

2. Kontaktanordnung nach Anspruch 1, dadurch gekennzeichnet, daß der Federteller (4) über die Längsseiten der Kontaktbrücken (1, 2) hinausragt und von dem Kontaktbetätigungsglied (6) U-förmig umgriffen wird und im überragenden Bereich an jeweils beiden senkrecht zueinander liegenden Gleitflächen (15) gerundet ist.

3. Kontaktanordnung nach Anspruch 1 oder 2, dadurch gekennzeichnet, daß der Federteller (4) aus thermoplastischem Formstoff besteht.

4. Kontaktanordnung nach Anspruch 1, 2 oder 3, dadurch gekennzeichnet, daß der Federteller (4) im wesentlichen H-förmigen Querschnitt hat.

## Claims

1. A contact arrangement for a switch apparatus with multiple interruption by parallel-connected contact points of two contact bridges (12) which are mounted in a contact actuating component (6) via a spring dish (4) for the contact pressure spring (5), where the spring dish (4) is provided with indentations transverse to its spring direction (8) into which the contact bridges (12) may be inserted to be movable together with the spring dish (4) transversely to their longitudi- _{.} nal direction, characterised in that the spring dish (4) is rounded at least on two opposed sliding surfaces (15) of the spring dish (4) extending transversely to the longitudinal direction of the contact bridge -(1, 2) in the contact actuating component (6).

2. A contact arrangement as claimed in Claim 1, characterised in that the spring dish (4) projects beyond the longitudinal sides of the contact bridges (1, 2) and is embraced in a U-formation by the contact actuating component (6) and in the projecting zone is rounded at both sliding surfaces (15) which are arranged at right angles to one another.

3. A contact arrangement as claimed in Claim 1 or 2, characterised in that the spring dish (4) consists of thermo-plastic moulding material.

4. A contact arrangement as claimed in Claim 1. 2 or 3, characterised in that the spring dish (4) has a fundamentally H-shaped cross-section.

## Revendications

1. Montage de contact pour un appareil interrupteur à rupture multiple par des points de contact, branchés en parallèle, de deux ponts de contact (12) guidés dans un élément (6) de manoeuvre de contact, par l'intermédiaire d'une cuvette de ressort (4) pour un ressort de pression de contact (5), dans lequel la cuvette de ressort (4) présente des entailles (8) perpendiculaires à la direction d'action du ressort et dans lesquelles les ponts de contact (12) peuvent être insérés transversalement à leur direction longitudinale et être verrouillés sur la cuvette, caractérisé en ce que la cuvette de ressort (4) est arrondie sur au moins deux surfaces de glissement (15) opposées. s'étendant transversalement à la direction longitudinale des ponts de contact (1, 2), à l'intérieur de l'élément de manœuvre de contact (6).

2. Montage selon la revendication 1, caractérisé en ce que la cuvette de ressort (4) dépasse des bords longitudinaux des ponts de contact (1, 2), est entourée en U par l'élément de manoeuvre (6) et est arrondie sur chacune des parties saillantes sur chacune des deux surfaces de glissement (15) orientées perpendiculairement l'une par rapport à l'autre.

3. Montage selon la revendication 1 ou 2, caractérisé en ce que la cuvette de ressort (4) est faite d'une matière à mouler thermoplastique.

4. Montage selon la revendication 1, 2 ou 3, caractérisé en ce que la cuvette de ressort (4) possède une section droite essentiellement ayant la forme de la lettre H.
